# FASCICULE DE BREVET EUROPEEN

(11) **EP 0 877 999 B1**
(45) Date de publication et mention de la délivrance du brevet: **22.10.2003**
(21) Numéro de dépôt: 97901133.5
(22) Date de dépôt: 21.01.1997
(51) Int. Cl.: G09G 3/28

(54) **PROCEDE DE COMMANDE D'UN PANNEAU DE VISUALISATION ET DISPOSITIF DE VISUALISATION UTILSANT CE PROCEDE**
ANSTEUERUNGSVERFAHREN FÜR EINE ANZEIGETAFEL UND ANZEIGEVORRICHTUNG, DIE DIESES VERFAHREN VERWENDET
DISPLAY PANEL CONTROL PROCESS AND DISPLAY DEVICE USING SUCH PROCESS

(30) Priorité: 30.01.1996 FR 9601060
(43) Date de publication de la demande: 18.11.1998
(73) Titulaire: Thomson, 92100 Boulogne-Billancourt (FR)
(72) Inventeur: SALAVIN, Serge Thomson-CSF S.C.P.I., F-94117 Arcueil Cédex (FR); DUNAND, André Thomson-CSF S.C.P.I., F-94117 Arcueil Cédex (FR)
(74) Mandataire: Simonnet, Christine
(86) Numéro de dépôt international: FR9700115
(87) Numéro de publication internationale: WO97028526

(56) Documents cités:
- EP-A- 0 337 833
- EP-A- 0 357 485
- FR-A- 2 704 674

## Description

La présente invention est relative à un procédé de commande d'un panneau de visualisation à effet mémoire et notamment ceux de grande taille. Elle a pour but d'augmenter la vitesse de renouvellement d'image.

Les développements récents des panneaux de visualisation à plasma de grande taille ou pour la télévision haute définition conduisent à une plus grande résolution et à une vitesse de renouvellement de l'image de plus en plus grande.

Les panneaux de visualisation comportent un grand nombre de cellules disposées sous forme matricielle en lignes et colonnes. Chaque cellule est constituée par l'espace gazeux situé à l'intersection de deux électrodes appartenant à deux réseaux d'électrodes orthogonaux et se trouve soumise à des signaux de commande constitués par la différence des tensions appliquées aux deux électrodes entre lesquelles elle est située.

Le principe de fonctionnement des panneaux à effet mémoire est généralement le suivant. On applique à l'ensemble des lignes un signal d'entretien alternatif sensiblement en créneaux. Il a pour effet de maintenir chaque cellule dans l'état qui lui a été assigné auparavant par un signal d'adressage. Il génère au niveau des cellules à l'état inscrit une décharge d'entretien.

L'adressage se fait généralement par balayage ligne par ligne. Toutes les cellules d'une ligne sélectionnée sont commandées simultanément par une opération semi-sélective plus ou moins complexe pour être "effacées" et cette opération est suivie d'une opération sélective durant laquelle des cellules de la ligne peuvent être "inscrites". L'opération semi-sélective suivie de l'opération sélective est accomplie avec un décalage de temps d'une ligne à l'autre.

Pour obtenir 2^{a} demi-teintes, il faut balayer a fois l'écran pendant la durée T d'une image complète. Si n est le nombre de lignes de l'écran et t la durée pendant laquelle une ligne est adressée, on a la condition :$\text{n.t.a≤ T}$

Par exemple, dans un panneau de type télévision haute définition fonctionnant à 50 Hz avec 8 niveaux de demi-teintes et 1 000 lignes :$\text{T = 20 ms}$$\text{t ≈} \frac{\text{20}}{\text{8X1000}} \text{≈ 2,5 µs}$

Cette durée est proche des limites physiques de la durée nécessaire à la réalisation d'une décharge.

Si le nombre de lignes et/ou le nombre de demi-teintes doit encore augmenter, un gain dans le temps d'adressage devient primordial pour satisfaire à cette augmentation de la vitesse de renouvellement d'image.

Dans un panneau de visualisation à plasma, de type alternatif, le courant de décharge est limité par un condensateur en série avec chaque cellule pour éviter une destruction du panneau de visualisation si la source d'alimentation n'est pas limitée en courant. Ce condensateur est généralement réalisé en recouvrant le réseau d'électrodes d'une couche diélectrique en émail par exemple.

L'effacement d'une cellule consiste à supprimer les charges stockées sur le diélectrique au niveau des cellules de la ligne considérée.

Pour obtenir l'effacement, on applique généralement sur l'électrode formant la ligne correspondante une tension qui engendre une décharge dont l'intensité est choisie de manière que les charges stockées en vis-à-vis se recombinent entre elles pour s'annuler. L'effacement d'une cellule crée un courant de décharge dont l'intensité est sensiblement égale à la moitié de celle du courant d'entretien car il y a transfert d'environ la moitié des charges habituelles d'entretien.

Actuellement l'opération semi-sélective d'effacement s'effectue de différentes manières.

Les signaux d'entretien sont généralement une succession de créneaux de tension, entre deux paliers extrêmes haut et bas avec éventuellement un palier médian. Le signal d'adresse semi-sélectif d'effacement a la forme d'une impulsion de tension, d'amplitude convenable pour créer une décharge d'effacement, qui se superpose aux créneaux du signal d'entretien. Ce signal d'adressage semi-sélectif d'effacement vient en fait augmenter la durée d'un cycle d'entretien par rapport à celle nécessaire pour assurer uniquement l'entretien. La demande de brevet EP-A1-0 337 833 illustre le cas où le signal d'effacement vient augmenter la durée du cycle d'entretien par rapport à celle nécessaire pour assurer l'entretien.

Les figures 1a, 1b, 1c montrent des chronogrammes du signal d'entretien et du signal d'adressage semi-sélectif d'effacement dans différents cas utilisés actuellement. Le signal d'adressage sélectif d'inscription n'est pas représenté.

Sur la figure 1a, le signal d'entretien Vref en traits pleins comporte deux paliers extrêmes l'un correspondant au potentiel V1 bas (négatif) et l'autre au potentiel V2 haut (positif), ces paliers étant établis de part et d'autre d'un potentiel médian ou de référence V0 qui est souvent le potentiel de la masse. Ce signal d'entretien Vref génère des décharges au niveau des cellules à l'état inscrit juste après une inversion de polarité, c'est-à-dire après un front conduisant à un palier extrême. Le signal d'adressage semi-sélectif d'effacement est une impulsion de tension représentée en traits pointillés, superposée au signal d'entretien. L'impulsion d'effacement est générée au cours d'un palier bas. La durée du cycle d'entretien vaut alors :$\text{tca = tb1a + tma + tb2a + tha}$ avec :
- tb1a durée du palier bas avant l'impulsion d'effacement,
- tma durée de l'impulsion d'effacement,
- tb2a durée du palier bas après l'impulsion d'effacement,
- tha durée du palier haut.

Sur la figure 1b, le signal d'entretien Vref comporte un palier médian de durée tmb situé entre deux paliers bas de durée tb1b, tb2b.

Le signal d'adressage semi-sélectif d'effacement est une impulsion superposée au signal d'entretien Vref, générée pendant ce palier médian. Son amplitude Vpb est moindre que celle Vpa représentée sur la figure 1a.

La durée tcb du cycle d'entretien vaut alors :$\text{tcb = tb1b + tmb + tb2b + thb}$

Sur la figure 1c, le signal d'entretien Vref comporte un palier médian de durée tcm entre un palier bas de durée tbc et un palier haut de durée thc. Le signal d'adressage semi-sélectif d'effacement est une impulsion d'amplitude Vpc générée à partir de ce palier médian. L'amplitude Vpc est moindre que celle de la figure 1a.

La durée tcc du cycle d'entretien vaut alors :$\text{tcc = tbc + tmc + thc}$

L'inconvénient de ce type d'opération est que la durée du cycle d'entretien est plus longue que celle qui est normalement suffisante pour assurer l'entretien. Dans les cas représentés aux figures 1a, 1b, 1c cette durée est augmentée de la durée tma, tmb, tmc, respectivement.

La configuration où l'impulsion d'effacement est générée à partir d'un palier médian possède un inconvénient lié à la présence du palier médian pendant le cycle d'entretien. Des charges peuvent disparaître pendant ce palier médian, cette disparition entraîne une perte partielle de la mémoire du panneau.

De plus, la génération du palier médian nécessite un circuit spécifique.

La configuration où l'impulsion d'effacement est générée à partir du palier bas possède un inconvénient. L'amplitude de l'impulsion à générer reste importante et cette impulsion ne peut être générée qu'à partir d'un circuit spécifique relativement coûteux.

La présente invention propose donc d'intégrer le temps de l'adressage semi-sélectif d'effacement dans le cycle d'entretien sans pour autant en augmenter la durée.

Pour cela, la présente invention est un procédé de commande d'un panneau de visualisation comportant des cellules définies à l'intersection de deux réseaux d'électrodes croisées, ces cellules comportant deux états l'un inscrit, l'autre effacé. Il consiste à appliquer à toutes les cellules un signal d'entretien sensiblement en créneaux de part et d'autre d'un potentiel médian, visant à produire une décharge d'entretien au niveau des cellules à l'état inscrit à l'issu des fronts conduisant à un palier extrême et à appliquer un signal d'adressage se superposant au signal d'entretien successivement aux électrodes d'un réseau. Le signal d'adressage comprend un signal semi-sélectif d'effacement qui génère pour les cellules à l'état inscrit une décharge d'effacement.

La décharge d'effacement se produit à l'issu d'un front conduisant à un palier extrême du signal d'entretien. Cette décharge d'effacement inhibe la décharge d'entretien qui aurait dû être générée par le signal d'entretien seul.

L'invention sera mieux comprise à la lecture de la description qui suit de modes de réalisation, donnés à titre d'exemples non limitatifs et illustrés par les figures jointes qui représentent :
- les figures 1a, 1b, 1c (déjà décrites) : des chronogrammes des signaux d'entretien et d'adressage semi-sélectif d'effacement appliqués à un panneau de visualisation commandé de manière conventionnelle,
- la figure 2 : un dispositif de visualisation auquel s'applique le procédé selon l'invention,
- les figures 3a, 3c : des chronogrammes des signaux d'entretien et d'adressage semi-sélectif d'effacement appliqués sur deux lignes d'un panneau de visualisation commandé par le procédé de l'invention,
- la figure 3b : un chronogramme des courants de décharge apparaissant sur la ligne recevant les signaux de la figure 3a,
- les figures 4a, 4b : les sens des courants de décharge circulant dans un module d'étage de sortie d'un circuit d'adressage auquel s'applique un procédé de commande conventionnel et le procédé selon l'invention,
- les figures 5a, 5b : des chronogrammes des signaux d'entretien et d'adressage appliqués sur une ligne d'un panneau de visualisation commandé par deux variantes du procédé selon l'invention,
- les figures 6a, 6b : des dispositifs de visualisation auxquels s'appliquent les variantes du procédé selon l'invention.

La figure 2 représente de manière schématique un dispositif de visualisation d'image auquel s'applique le procédé selon l'invention. Ce dispositif de visualisation comporte un panneau de visualisation PAP à plasma et des moyens de commande.

Le panneau de visualisation PAP comporte un premier réseau d'électrodes lignes Y1 à Y4 croisé avec un second réseau d'électrodes colonnes X1 à X4. A chaque croisement d'électrodes correspond une cellule Ce. Les cellules sont disposées matriciellement. Chaque électrode ligne Y1 à Y4 est reliée à un circuit d'adressage ligne ADL1, ADL2 ou "driver-ligne".

Pour de grands panneaux, il y en a généralement plusieurs. Sur l'exemple représenté il y en a deux qui alimentent chacun un groupe de lignes en signaux d'entretien et d'adressage.

Chaque électrode colonne X1 à X4 est reliée à un circuit d'adressage colonne ADC1, ADC2 ou "driver-colonne". Il y en a deux sur l'exemple représenté. Les circuits d'adressage colonne génèrent des impulsions qui masquent celles générées par le signal d'adressage sélectif en inscription sur une ligne sélectionnée, au niveau des cellules Ce de cette ligne ne devant pas être inscrites.

Les circuits d'adressage ligne ADL1, ADL2 reçoivent le signal d'entretien Vref d'un générateur de signaux d'entretien GSE et le signal d'adressage Vad superposé au signal d'entretien Vref d'un générateur de signaux d'adressage GSA.

Les figures 3a, 3c montrent un chronogramme des signaux reçus par deux lignes du panneau PAP de la figure 2, sélectionnées successivement, référencées I1, I2. Le panneau PAP est commandé par le procédé conforme à l'invention. La figure 3b est un chronogramme des décharges se produisant sur la ligne I1.

Toutes les électrodes d'un réseau, ici toutes les électrodes de ligne reçoivent simultanément le signal d'entretien Vref (représenté en traits pleins). Ce signal Vref est sensiblement en créneaux, avec des paliers extrêmes hauts Ph au potentiel V2 et bas Pb au potentiel V1 situés de part et d'autre de paliers médians Pm, au potentiel médian V0. La durée des paliers médians est relativement courte. Les paliers médians Pm peuvent être absents du signal d'entretien Vref. Les paliers extrêmes Ph, Pb sont séparés par des fronts montant fm et descendant fd. Le signal d'entretien Vref provoque des décharges d'entretien Iden au niveau des cellules Ce à l'état inscrit. Ces décharges Iden se produisent au bout d'un intervalle de temps Δt après le début d'un palier extrême Ph, Pb. Dans les panneaux à plasma de visualisation en couleurs, l'intervalle de temps Δt vaut quelques centaines de nanosecondes.

Selon le procédé conforme à l'invention, le signal d'adressage Vad (représenté en pointillés) superposé au signal d'entretien Vref est appliqué aux électrodes d'un réseau chacune leur tour. Dans l'exemple, il est appliqué aux électrodes ligne. Il est envisageable qu'il soit appliqué aux électrodes colonne. Le signal d'entretien Vref pourrait aussi être appliqué aux électrodes colonnes.

Le signal d'adressage Vad se décompose en un signal semi-sélectif d'effacement et un signal sélectif d'inscription qui ne nous intéresse pas pour l'instant. Le signal d'adressage semi-sélectif d'effacement est une impulsion d'effacement le d'amplitude Vp générée depuis un palier extrême Pb, Ph du signal d'entretien Vref au bout d'un intervalle de temps Δt1 après le début du palier extrême Pb, Ph. Cet intervalle de temps est tel que :$\text{0 < Δt1 < Δt}$

Sur les figures 3, l'impulsion le du signal d'adressage Vad est générée depuis un palier extrême bas Pb du signal d'entretien Vref.

L'impulsion d'effacement le génère une décharge d'effacement Idef au niveau de toutes les cellules Ce de la ligne sélectionnée à l'état inscrit et cette décharge Idef inhibe celle Iden qui aurait dû être générée par le signal d'entretien Vref seul. L'impulsion d'effacement le peut durer jusqu'au front montant fm suivant du signal d'entretien Vref ou être plus courte.

Les valeurs de l'intervalle de temps Δt1 et de l'amplitude Vp de l'impulsion d'effacement sont choisies pour que les charges stockées en vis-à-vis sur le diélectrique recouvrant les électrodes des cellules Ce à l'état inscrit de la ligne sélectionnée quittent leur support et se recombinent dans l'espace gazeux. L'amplitude Vp représentée est sensiblement égale à la moitié de celle du signal d'entretien Vref.

Au lieu que l'impulsion d'effacement le soit générée depuis un palier extrême bas Pb, elle peut être générée depuis un palier extrême haut Ph. Dans les deux cas, elle possède un palier qui est plus proche du potentiel médian V0 que les paliers extrêmes Ph, Pb du signal d'entretien Vref ne le sont.

Sur la figure 3a, une impulsion d'effacement le est générée depuis le premier palier bas Pb du signal d'entretien Vref tandis que sur la figure 3c elle est générée depuis le palier bas Pb suivant. Le signal d'adressage sélectif d'inscription peut avoir lieu, de manière classique, pour une ligne sélectionnée depuis le palier haut Ph suivant celui pendant lequel le signal semi-sélectif d'effacement est intervenu.

La figure 4a représente de manière schématique un module d'étage de sortie d'un circuit d'adressage ligne ADL ainsi que les sens des courants qui le traversent lorsque le panneau de visualisation auquel il est connecté est commandé de manière classique. La figure 4b représente le même module auquel s'applique le procédé selon l'invention.

Le circuit d'adressage ligne ADL alimentant généralement plusieurs lignes, possède un étage de sortie comportant autant de modules, comme celui des figures 4, que de lignes.

Chaque module comporte une paire de commutateurs T1, T2 ayant un point commun A qui est relié à l'électrode ligne de la ligne I1 correspondante. La ligne est équivalente électriquement à une capacité Cp.

L'un des commutateurs T2 reçoit le signal d'entretien Vref et l'autre T1 reçoit le signal d'adressage Vad superposé au signal d'entretien Vref. Les commutateurs T1, T2 sont généralement des transistors MOS. Ils sont commutés en alternance. Lorsque le signal Vref s'applique le commutateur T1 est bloqué et le commutateur T2 conducteur, c'est l'inverse qui se produit lorsque le signal Vad superposé au signal Vref s'applique.

Une diode d1 est montée en parallèle avec le commutateur T1, une diode d2 avec le commutateur T2. La cathode de la diode d2 et l'anode de la diode d1 sont reliées au point commun A.

Dans le cas de la commande classique d'effacement, le signal d'adressage Vad semi-sélectif d'effacement superposé au signal d'entretien est appliqué sur une ligne sélectionnée pendant des instants où le signal d'entretien Vref seul ne génère pas de décharge sur les autres lignes.

Le courant de décharge Iden1 généré par le signal d'entretien Vref pendant un palier extrême bas Pb passe par la diode d1 et le courant de décharge Iden2 généré pendant un palier extrême haut Ph passe par la diode d2 (voir figure 4a).

Lorsque le panneau de visualisation est commandé par le procédé selon l'invention, le signal d'adressage Vad semi-sélectif d'effacement superposé au signal d'entretien Vref s'applique sur une ligne sélectionnée pendant que le signal d'entretien Vref seul génère des décharges d'entretien sur les autres lignes commandées par le même circuit d'adressage ligne. Le courant de décharge d'entretien iden1 généré pendant un palier extrême bas sur les lignes non sélectionnées pour l'adressage semi-sélectif d'effacement ne peut plus passer par la diode d1 à cause de la présence à cet instant du signal d'adressage Vad superposé au signal d'entretien Vref sur la cathode de la diode d1.

Le courant de décharge d'entretien Iden1 circule à travers le commutateur T2 recevant le signal d'entretien Vref seul et qui est conducteur. En conséquence, le commutateur T2 sera dimensionné pour supporter ce courant de décharge d'entretien Iden1 (voir figure 4b).

Le courant de décharge d'entretien Iden2 généré pendant un palier extrême haut passe par la diode d2 comme sur la figure 4a.

A cause du courant parasite qui apparaît inévitablement lorsque l'on commute des commutateurs, il est préférable de séparer dans le temps les commutations des deux commutateurs T1, T2 de la paire pour éviter un courant de double conduction dans les deux commutateurs.

Au niveau du module alimentant la ligne sélectionnée pour l'effacement, le commutateur T2 est conducteur et le commutateur T1 est bloqué. Le courant de décharge d'effacement Idef traverse le commutateur T2 et est interrompu lorsque l'on commute le commutateur T1 pour faire remonter le signal au palier médian (voir figure 3a).

La figure 5a représente un chronogramme du signal d'entretien Vref et du signal d'adressage Vad semi-sélectif d'effacement superposé au signal d'entretien et appliqué à une électrode sélectionnée d'un panneau de visualisation commandé par une variante du procédé selon l'invention.

Le signal d'adressage Vad semi-sélectif d'effacement comporte une portion Vpd à pente décroissante, générée à partir d'un potentiel Vd intermédiaire, référencé par rapport au potentiel V1 du palier extrême et compris entre le potentiel V1 et le potentiel médian V0 du signal d'entretien Vref, cette portion Vpd se terminant à un potentiel résiduel Vi référencé par rapport au potentiel V1 compris entre ledit potentiel V1 et le potentiel intermédiaire Vd. Le potentiel résiduel Vi peut être nul. Cette portion Vpd à pente décroissante commence au début dudit palier extrême. Cette portion Vpd de signal à pente décroissante inhibe la décharge d'entretien qui aurait dû être générée par le signal d'entretien Vref en l'absence de signal d'adressage Vad semi-sélectif. Cette portion Vpd de signal à pente décroissante produit une décharge d'effacement au niveau des cellules inscrites de la ligne sélectionnée.

Sur la figure 5a, la portion Vpd de signal à pente décroissante débute en même temps qu'un palier extrême bas du signal d'entretien Vref. Le signal d'adressage Vad semi-sélectif d'effacement comporte avant la portion Vpd de signal à pente décroissante une portion qui suit le signal d'entretien Vref avec le décalage de Vd. Le signal d'adressage semi-sélectif d'effacement débute pendant le front fd du signal d'entretien Vref qui conduit au palier extrême bas Pb pendant lequel la décharge d'effacement va apparaître.

A l'issu de la portion Vpd de signal à pente décroissante, lorsque la pente tend vers zéro, seul le signal d'entretien Vref s'applique sur la ligne qui vient d'être effacée. A l'issu du front montant suivant du signal d'entretien Vref peut alors débuter l'adressage sélectif en inscription de manière classique. Cet adressage n'est pas représenté sur la figure 5a.

La variation de la pente de la portion Vpd de signal à pente décroissante est ajustable de manière à bien stopper la décharge d'entretien qui devrait se produire en l'absence du signal d'adressage.

Le fait d'utiliser la portion Vpd de signal à pente décroissante permet de mieux adapter la tension déclenchant la décharge d'effacement à toutes les cellules panneau de visualisation que dans la variante représentée à la figure 3a. Car, de manière inévitable, un panneau de visualisation n'est pas homogène, c'est-à-dire que la tension qui produit une décharge n'est pas forcément la même d'une cellule à une autre.

La figure 6a montre de manière schématique un circuit électronique GSA permettant de générer un signal d'adressage Vad superposé au signal d'entretien Vref tel que celui représenté sur la figure 5a.

Ce circuit comporte une source de tension Vd référencée par rapport au potentiel du signal d'entretien Vref. Le signal d'entretien Vref est généré par un circuit de génération du signal d'entretien GSE classique. La tension de sortie de la source de tension Vd alimente tous les circuits d'adressage ligne ADL1, ADL2, ... ADLn du panneau PAP qui reçoivent d'autre part le signal d'entretien Vref.

Ces circuits d'adressage ligne ADL1, ADL2, ... ADLn sont équivalents électriquement chacun à une capacité c. Les capacités c des circuits d'adressage ligne ALD1, ADL2, sont montées en parallèle. Les circuits d'adressage ADL1, ADL2, ... ADLn sont reliés chacun à plusieurs électrodes du panneau PAP.

Un commutateur I1 est monté entre la sortie de la source de tension Vd et les circuits d'adressage ligne ADL1, ADL2, ... ADLn.

Le signal fourni par la source de tension Vd suit le signal d'entretien Vref avec un décalage de Vd.

Un dispositif de régulation de courant Reg est monté en série avec le commutateur I1, l'ensemble étant monté en parallèle avec la source de tension Vd. Ce dispositif Reg peut être réalisé soit par un potentiomètre qui permet d'ajuster la constante de temps de la portion Vpd de signal à pente décroissante soit par un générateur de courant qui permet le réglage de la pente.

La portion Vpd de signal à pente décroissante est générée par décharge des condensateurs c des circuits d'adressage ligne ADL1, ADL1, ... ADLn et cette décharge est obtenue par blocage du commutateur I1. Le signal d'adressage Vad superposé au signal d'entretien Vref appliqué sur la ligne sélectionnée à effacer vaut alors :$\text{Vref + Vd -} \frac{\text{1}}{\text{Σc}} \text{∫ idt}$

Les capacités c doivent être chargées au préalable. Le chargement est obtenu par la mise à l'état conducteur du commutateur I1.

Le chargement des capacités c peut intervenir à différents moments.

Sur le chronogramme de la figure 5a, le chargement des capacités c a lieu pendant un front descendant fd du signal d'entretien.

Dans un premier temps, pendant ce front descendant fd, toutes les lignes reçoivent le signal d'entretien Vref. Puis la ligne sélectionnée pour l'effacement va recevoir le signal d'adressage Vad semi-sélectif d'effacement superposé au signal d'entretien Vref. Il suffit de bloquer le commutateur T2 du module de l'étage de sortie relié à cette ligne, de rendre conducteur le commutateur T1 et de rendre conducteur le commutateur I1 du circuit GSA. Le chargement des capacités c commence. Le temps mort au niveau des commutateurs T1, T2 de la paire n'est pas nécessaire car la commutation s'effectue avant que le chargement des capacités c ne 'soit terminé.

Sur la figure 5a, la portion de signal correspondant au chargement des capacités c porte la référence Vc. Lorsque le chargement est terminé, la ligne sélectionnée reçoit le signal d'adressage Vad superposé au signal d'entretien Vref ce qui vaut Vref + Vd. Il est décalé de Vd par rapport au signal d'entretien Vref.

La décharge des capacités débute lorsque le signal d'entretien Vref seul atteint le palier Pb.

Lorsque la pente de la portion Vpd de signal à pente décroissante tend vers zéro, la ligne qui vient d'être effacée peut recevoir de nouveau le signal d'entretien Vref par mise en conduction du commutateur T2 et blocage du commutateur T1 par exemple et/ou réglage du potentiel résiduel Vi égal à V1.

Il est aussi possible que la ligne qui vient d'être effacée continue à recevoir le signal d'adressage Vad superposé au signal d'entretien Vref ce qui correspond à Vref + Vi.

Il est envisageable que le chargement des capacités c ait lieu pendant un palier extrême du signal d'entretien Vref au lieu d'avoir lieu pendant un front. Cette variante est illustrée à la figure 5b qui montre un chronogramme du signal d'entretien Vref et du signal d'adressage Vad superposé au signal d'entretien Vref.

Cette variante est intéressante lorsque les circuits d'adressage ligne ADL1, ADL2, ... ADLn sont équipés de moyens de découpage spécifiques pour réaliser, par exemple, des impulsions d'inscription multiples. Ces moyens de découpage sont connus en soit.

La ligne sélectionnée pour l'inscription reçoit le signal d'adressage Vad superposé au signal d'entretien Vref ce qui vaut Vref + Vd, le chargement des capacités c est intervenu au début du palier extrême Ph du signal d'entretien Vref pendant lequel a lieu l'inscription. Les impulsions d'inscription sont obtenues par les moyens de découpage intégrés aux circuits d'adressage ADL1, ADL2, ... ADLn. A l'issu du palier extrême, la ligne sélectionnée pour l'effacement peut recevoir le signal d'adressage Vad superposé au signal d'entretien Vref c'est-à-dire Vref + Vd puisque les capacités sont toujours chargées. Il suffit de commuter convenablement les commutateurs T1, T2 de la paire appartenant au module relié à cette ligne.

Les autres lignes reçoivent uniquement le signal d'entretien Vref par commutation adéquate de la paire de commutateurs du module qui leur est associé.

Lorsque le signal d'entretien Vref atteint le palier extrême Pb qui suit celui où a eu lieu l'inscription, le commutateur I1 est bloqué ce qui engendre la décharge des capacités c, c'est-à-dire la portion de signal Vpd à pente décroissante.

Si les circuits d'adressage-ligne ADL1, ... ADLn ne sont pas équipés de moyens de découpage, il est possible que le circuit GSA générant le signal d'adressage Vad superposé au signal d'entretien Vref comporte ces moyens de découpage. La figure 6b illustre ce cas. Un second commutateur I2 est utilisé. Il est monté en parallèle avec le dispositif de régulation de courant Reg.

Le commutateur I2 est maintenu bloqué pendant l'effacement mais dès que les capacités c sont chargées en début du palier extrême du signal d'entretien Vref, il peut être actionné. En le rendant alternativement conducteur et bloqué on obtient les impulsions d'inscription.

Un avantage du procédé selon l'invention est de ne pas nécessiter un signal d'entretien avec un palier médian d'où la possibilité de supprimer le circuit générant ce palier médian.

## Revendications

1. Procédé de commande d'un panneau (PAP) de visualisation comportant des cellules (Ce) définies par l'intersection de deux réseaux d'électrodes croisées (X1, X2) (Y1, Y2), ces cellules possédant deux états l'un inscrit, l'autre effacé, le procédé consistant :
- à appliquer à toutes les cellules (Ce) un signal d'entretien (Vref) sensiblement en créneaux de part et d'autre d'un potentiel médian (V0), visant à produire une décharge d'entretien (Iden) au niveau des cellules à l'état inscrit, à l'issu des fronts (fn, fd) conduisant à un palier extrême (Pb, Ph).
- et à appliquer un signal d'adressage (Vad) se superposant au signal d'entretien (Vref), successivement aux électrodes (Y1, Y2) d'un réseau, ce signal d'adressage comprenant un signal semi-sélectif d'effacement, générant pour les cellules (Ce) à l'état inscrit reliées à l'électrode (Y1) sélectionnée une décharge d'effacement (Idef), **caractérisé en ce que** la décharge d'effacement (Idef) se produit à l'issu d'un front (fd) conduisant à un palier extrême (Pb) du signal d'entretien (Vref) seul, cette décharge (Idef) d'effacement inhibant la décharge (Iden) d'entretien qui aurait du se produire à l'issu de ce front (fd) conduisant au palier extrême du signal d'entretien (Vref) seul.

2. Procédé de commande d'un panneau de visualisation selon la revendication 1, **caractérisé en ce que** le signal d'adressage (Vad) semi-sélectif d'effacement est une impulsion (le) de tension générée à partir d'un palier extrême (Pb) du signal d'entretien (Vref), débutant suffisamment tôt pour inhiber la décharge d'entretien (Iden).

3. Procédé de commande d'un panneau de visualisation selon la revendication 1, **caractérisé en ce que** le signal d'adressage semi-sélectif en effacement (Vad) comporte une portion (Vdp) de signal à pente décroissante débutant au début du palier extrême (Pb) du signal d'entretien (Vref), à partir d'un potentiel intermédiaire (Vd), référencé par rapport au potentiel (V1) du palier extrême (Pb), compris entre le potentiel (V1) du palier extrême (Pb) et le potentiel médian (V0) et se terminant à un potentiel résiduel (Vi), référencé au potentiel (V1) du palier extrême, compris entre le potentiel (V1)du palier extrême et le potentiel intermédiaire (Vd).

4. Procédé selon la revendication 3, **caractérisé en ce que** la portion (Vpd) de signal à pente décroissante est précédée par une portion de signal qui suit le front (fd) conduisant au palier extrême (Pb) du signal d'entretien (Vref) décalé du potentiel intermédiaire (Vd).

5. Procédé de commande selon l'une des revendications 3 ou 4, les électrodes d'un réseau recevant les signaux d'entretien et d'adressage d'un ou plusieurs circuits d'adressage (ADL1, ADL2) équivalents à des capacités (c), **caractérisé en ce que** la portion (Vpd) de signal à pente décroissante est obtenue par la décharge des capacités (c).

6. Procédé de commande selon la revendication 5, **caractérisé en ce que** la portion de signal (Vpd) à pente décroissante a une constante de temps ajustable.

7. Procédé de commande selon l'une des revendications 5 ou 6, **caractérisé en ce que** la charge des capacités (c) s'effectue pendant le front (fd) conduisant au palier extrême (Pb) du signal d'entretien (Vref).

8. Procédé de commande selon l'une des revendications 5 ou 6, **caractérisé en ce que** la charge des capacités (c) s'effectue pendant le palier extrême (Ph) du signal d'entretien (Vref) qui précède celui pendant lequel a lieu la portion (Vpd) de signal à pente décroissante.

9. Procédé de commande selon la revendication 8, **caractérisé en ce que** le signal d'adressage (Vad) comporte un signal sélectif en inscription comprenant une ou plusieurs impulsions réalisées à partir de la charge des capacités (c).

10. Dispositif de visualisation d'image auquel s'applique le procédé selon l'une des revendications 1 à 9, comportant :
- un panneau de visualisation (PAP) dont les cellules (Ce) sont situées à l'intersection de deux réseaux d'électrodes (Y1, Y2, X1, X2) croisés,
- un ou plusieurs circuits d'adressage (ADL1, ADL2) reliés aux électrodes (Y1, Y2) d'un réseau, chaque circuit comportant un étage de sortie comportant une paire de commutateurs (T1, T2) par électrode à laquelle il est relié, l'un des commutateurs (T2) recevant le signal d'entretien (Vref), l'autre (T1) le signal d'adressage (Vad) superposé au signal d'entretien (Vref),
- un générateur de signaux d'entretien (GSE) alimentant les circuits d'adressage (ADL1, ADL2),
- un générateur de signaux d'adressage (GSA) alimentant les circuits d'adressage (ADL1, ADL2),
**caractérisé en ce que** le commutateur (T2) recevant le signal d'entretien (Vref) est dimensionné pour supporter le courant de décharge (Iden) d'entretien.

11. Dispositif de visualisation selon la revendication 10, **caractérisé en ce que** le générateur de signaux d'adressage (GSA) comporte :
- une source de tension (Vd) référencée par rapport au signal d'entretien (Vref),
- un commutateur (I1) et un circuit de régulation de courant (Reg) en série, montés aux bornes de la source de tension (Vd), le commutateur (I1) étant connecté à la sortie de la source de tension (Vd),
- les circuits d'adressage (ADL1, ADL2) équivalents à des capacités (c) étant montés en parallèle avec le circuit de régulation de courant (Reg),
- le commutateur I1 étant conducteur pour charger les capacités (c) et bloqué pour les décharger.

12. Dispositif de visualisation selon la revendication 11, **caractérisé en ce que** le générateur de signaux d'adressage (GSA) est équipé de moyens (I2) pour produire des impulsions multiples d'inscription.

13. Dispositif de visualisation selon la revendication 12, **caractérisé en ce que** les moyens (I2) pour produire les impulsions multiples d'inscription comportent un commutateur (I2) monté en parallèle avec le circuit de régulation de courant (Reg).

## Patentansprüche

1. Verfahren zur Steuerung eines Wiedergabeschirms (PAP) mit Zellen (Ce), die durch den Schnittpunkt von zwei Netzen aus einander kreuzenden Elektroden (X1, X2) (Y1, Y2) definiert sind und diese Zellen zwei Zustände, einen für das Schreiben, den anderen zum Löschen, enthalten, mit:
- Zuführung eines im Wesentlichen rechteckförmigen Haltesignals zu beiden Seiten eines mittleren Potentials (VO) zu allen Zellen (Ce), mit dem Zweck der Erzeugung einer Halteentladung (Iden) für die Zellen beim Schreibzustand am Ende der zu einer äußersten Schulter (Pb, Ph) führenden Kanten (fn, fd),
- und Zuführung eines Adressiersignals (Vad), das dem Haltesignal (Vref) überlagert ist, nacheinander zu den Elektroden (Y1, Y2) eines Netzes, wobei dieses Adressiersignal ein halbselektives Löschsignal enthält, Erzeugung einer Löschentladung (Idef) für die Zellen (Ce) in dem geschriebenen Zustand, die mit der gewählten Elektrode (Y1) verbunden sind,
**dadurch gekennzeichnet, dass**
die Löschentladung (Idef) am Ende einer Kante (fd) erfolgt, die zu einer äußersten Schulter (Pb) des Haltesignals (Vref) allein führt, und diese Löschentladung (Idef) die Halteentladung sperrt, die bei der Beendigung dieser zu der äußersten Schulter des Haltesignals (Vref) allein führenden Kante erfolgt wäre.

2. Verfahren zur Steuerung eines Wiedergabeschirms nach Anspruch 1, **dadurch gekennzeichnet, dass** das halbselektive Löschadressiersignal (Vad) ein Spannungsimpuls (le) ist, der aus einer äußersten Schulter (Pb) des Haltesignals (Vref) erzeugt wird, der früh genug beginnt, um die Halteentladung (Iden) zu verhindern.

3. Verfahren zur Steuerung eines Wiedergabeschirms nach Anspruch 1, **dadurch gekennzeichnet, dass** das halbselektive Löschadressiersignal (Vad) einen Signalanteil (Vdp) mit zunehmender Steigung enthält, der zu Beginn der äußersten Schulter (Pb) des Haltesignals (Vref) beginnt, aus einem mittleren Potential (Vd), bezogen auf das Potential (V1) der äußersten Schulter (Pb), die zwischen dem Potential (V1) der äußersten Schulter (Pb) und dem mittleren Potential (V0) liegt und bei einer Restspannung (Vi) endet, bezogen auf das Potential (V1) der äußersten Schulter, die zwischen dem Potential (V1) der äußersten Schulter und dem mittleren Potential (Vb) liegt.

4. Verfahren nach Anspruch 3, **dadurch gekennzeichnet, dass** dem Signalteil (Vpd) mit abnehmender Steilheit ein Signalteil vorausgeht, der auf die Kante (fd) folgt, die zu der äußersten Schulter (Pb) des Haltesignals führt, das durch das mittlere Potential versetzt ist.

5. Verfahren zur Steuerung nach einem der Ansprüche 3 oder 4, wobei die Elektroden eines Netzes Halte- und Adressiersignale einer oder mehrerer Adressierschaltungen (ADL1, ADL2) empfangen, die zu den Kapazitäten (c) äquivalent sind, **dadurch gekennzeichnet, dass** der Signalteil (Vpd) mit abnehmender Steigung durch Entladung der Kapazitäten (c) gewonnen wird.

6. Verfahren zur Steuerung nach Anspruch 5, **dadurch gekennzeichnet, dass** der Signalteil (Vpd) mit abnehmender Steigung eine einstellbare Zeitkonstante aufweist.

7. Verfahren zur Steuerung nach einem der Ansprüche 5 oder 6, **dadurch gekennzeichnet, dass** die Ladung der Kapazitäten (c) während der Anstiegsflanke (fd) zu der äußersten Schulter (Pb) des Haltesignals (Vref) erfolgt.

8. Verfahren zur Steuerung nach einem der Ansprüche 5 oder 6, **dadurch gekennzeichnet, dass** die Ladung der Kapazitäten (c) während der äußersten Schulter (Pb) des Haltesignals (Vref) erfolgt, die derjenigen vorangeht, während der der Signalteil (Vpd) mit abnehmender Steigung stattfindet.

9. Verfahren zur Steuerung nach Anspruch 8, **dadurch gekennzeichnet, dass** das Adressiersignal (Vad) ein schreib-selektives Signal mit einem oder mehreren Impulsen enthält, die durch die Ladung der Kapazitäten (c) erzeugt werden.

10. Bildwiedergabevorrichtung, bei der das Verfahren gemäß einem der Ansprüche 1 bis 9 angewendet wird, mit:
- einem Wiedergabeschirm (PAP), dessen Zellen (Ce) bei dem Schnittpunkt von zwei gekreuzten Elektrodennetzen (Y1, Y2, X1, X2) liegen,
- einer oder mehreren Adressierschaltungen (ADL1, ADL2), die mit den Elektroden (Y1, Y2) eines Netzes verbunden sind, wobei jede Schaltung eine Ausgangsstufe mit einem Paar von Schaltern (T1, T2) je Elektrode enthält, mit der einer dieser Schalter (T2) verbunden ist, der das Haltesignal (Vref) empfängt, und der andere (T1) das Adressiersignal (Vad) empfängt, das dem Haltesignal (Vref) überlagert ist,
- einem Generator für Haltesignale (GSE), die die Adressierschaltungen (ADL1, ADL2) speisen,
- einem Generator für Adressiersignale (GSA), die die Adressierschaltungen (ADL1, ADL2) speisen,
**dadurch gekennzeichnet, dass** der Schalter (T2) das Haltesignal (Vref) empfängt und dafür bemessen ist, dass er den Halteentladestrom (Iden) übertragen kann.

11. Wiedergabevorrichtung nach Anspruch 10, **dadurch gekennzeichnet, dass** der Generator für die Adressiersignale (GSA) folgendes enthält:
- eine Spannungsquelle (Vd), bezogen auf das Haltesignal (Vref),
- einen Schalter (I1) und eine Stromregelschaltung (Reg) in Reihe über den Anschlussklemmen der Spannungsquelle (Vd), wobei der Schalter (I1) mit dem Ausgang der Spannungsquelle (Vd) verbunden ist,
- die zu den Kapazitäten (c) äquivalenten Adressierschaltungen (ADL1, ADL2), die parallel zu der Stromregelschaltung (Reg) liegen,
- wobei der Schalter (I1) zur Ladung der Kapazitäten eingeschaltet und zu ihrer Entladung abgeschaltet ist.

12. Wiedergabevorrichtung nach Anspruch 11, **dadurch gekennzeichnet, dass** der Generator für die Adressiersignale (GSA) mit Mitteln (I2) für die Erzeugung der mehrfachen Schreibimpulse versehen ist.

13. Wiedergabevorrichtung nach Anspruch 12, **dadurch gekennzeichnet, dass** die Mittel (I2) zum Erzeugen der mehrfachen Schreibimpulse einem Schalter (I2) enthalten, der parallel zu der Stromregelschaltung (Reg) liegt.

## Claims

1. Process for controlling a display panel (PDP) comprising cells (Ce) defined by the intersection of two networks of crossed electrodes (X1, X2) (Y1, Y2), these cells possessing two states, one written, the other erased, the process consisting:
- in applying a substantially square-wave sustain signal (Vref) on either side of a middle potential (V0) to all the cells (Ce), with the aim of producing a sustain discharge (Iden) with regard to the cells in the written state, at the termination of the edges (fn, fd) leading to an extreme porch (Pb, Ph),
- and in applying an addressing signal (Vad), superimposed on the sustain signal (Vref), in succession to the electrodes (Y1, Y2) of a network, this addressing signal comprising a semi-selective erase signal, generating, in respect of the cells (Ce) in the written state and which are linked to the selected electrode (Y1), an erase discharge (Idef),
**characterized in that** the erase discharge (Idef) occurs at the termination of an edge (fd) leading to an extreme porch (Pb) of the sustain signal (Vref) alone, this erase discharge (Idef) disabling the sustain discharge (Iden) which should have occurred at the termination of this edge (fd) leading to the extreme porch of the sustain signal (Vref) alone.

2. Process for controlling a display panel according to Claim 1, **characterized in that** the semi-selective erase addressing signal (Vad) is a voltage pulse (Ie) generated from an extreme porch (Pb) of the sustain signal (Vref), starting early enough to disable the sustain discharge (Iden).

3. Process for controlling a display panel according to Claim 1, **characterized in that** the semi-selective erase addressing signal (Vad) comprises a signal portion (Vdp) with decreasing slope starting at the start of the extreme porch (Pb) of the sustain signal (Vref), based on an intermediate potential (Vd), referenced with respect to the potential (V1) of the extreme porch (Pb), lying between the potential (V1) of the extreme porch (Pb) and the middle potential (V0) and ending at a residual potential (Vi), referenced to the potential (V1) of the extreme porch, lying between the potential (V1) of the extreme porch and the intermediate potential (Vd).

4. Process according to Claim 3, **characterized in that** the signal portion (Vpd) with decreasing slope is preceded by a signal portion which follows the edge (fd) leading to the extreme porch (Pb) of the sustain signal (Vref) offset by the intermediate potential (Vd).

5. Control process according to one of Claims 3 or 4, the electrodes of a network receiving the sustain and addressing signals of one or more addressing circuits (ADL1, ADL2) which are equivalent to capacitances (c), **characterized in that** the signal portion (Vpd) with decreasing slope is obtained by discharging the capacitances (c).

6. Control process according to Claim 5, **characterized in that** the signal portion (Vpd) with decreasing slope has an adjustable time constant.

7. Control process according to one of Claims 5 or 6, **characterized in that** the charging of the capacitances (c) is performed during the edge (fd) leading to the extreme porch (Pb) of the sustain signal (Vref).

8. Control process according to one of Claims 5 or 6, **characterized in that** the charging of the capacitances (c) is performed during the extreme porch (Ph) of the sustain signal (Vref) which precedes that during which the signal portion (Vpd) with decreasing slope takes place.

9. Control process according to Claim 8, **characterized in that** the addressing signal (Vad) comprises a write-selective signal comprising one or more pulses produced by the charging of the capacitances (c).

10. Image display device to which the process according to one of Claims 1 to 9 is applied, comprising:
- a display panel (PDP) whose cells (Ce) are situated at the intersection of two crossed networks of electrodes (Y1, Y2, X1, X2),
- one or more addressing circuits (ADL1, ADL2) linked to the electrodes (Y1, Y2) of a network, each circuit comprising an output stage comprising a pair of switches (T1, T2) per electrode to which it is linked, one of these switches (T2) receiving the sustain signal (Vref), the other (T1) the addressing signal (Vad) superimposed on the sustain signal (Vref),
- a generator of sustain signals (GSE) feeding the addressing circuits (ADL1, ADL2),
- a generator of addressing signals (GSA) feeding the addressing circuits (ADL1, ADL2),
**characterized in that** the switch (T2) receiving the sustain signal (Vref) is dimensioned so as to be able to carry the sustain discharge current (Iden).

11. Display device according to Claim 10, **characterized in that** the generator of addressing signals (GSA) comprises:
- a voltage source (Vd) referenced with respect to the sustain signal (Vref),
- a switch (I1) and a current regulation circuit (Reg) in series, which are connected across the terminals of the voltage source (Vd), the switch (I1) being connected to the output of the voltage source (Vd),
- the addressing circuits (ADL1, ADL2) equivalent to capacitances (c) being mounted in parallel with the current regulation circuit (Reg),
- the switch I1 being on in order to charge the capacitances (c) and off in order to discharge them.

12. Display device according to Claim 11, **characterized in that** the generator of addressing signals (GSA) is equipped with means (I2) for producing multiple write pulses.

13. Display device according to Claim 12, **characterized in that** the means (I2) for producing the multiple write pulses comprise a switch (I2) mounted in parallel with the current regulation circuit (Reg).
